# FASCICULE DE BREVET EUROPEEN

(11) **EP 1 148 525 B1**
(45) Date de publication et mention de la délivrance du brevet: **02.05.2007**
(21) Numéro de dépôt: 01109299.6
(22) Date de dépôt: 17.04.2001
(51) Int. Cl.: H01H 25/00, H01H 13/70

(54) **Dispositif de commande de fonction comprenant au moins un sélecteur**
Steuerungsvorrichtung mit zumindest einem Wahlschalter
Control device comprisong at least a selector switch

(30) Priorité: 20.04.2000 FR 0005128
(43) Date de publication de la demande: 24.10.2001
(73) Titulaire: VALEO SYSTEMES THERMIQUES, 78321 Le Mesnil St Denis Cedex (FR)
(72) Inventeur: Barat, Didier, 92190 Meudon (FR); Nash, Andy, 78120 Clairefontaine (FR)

(56) Documents cités:
- EP-A- 0 274 670
- EP-A- 0 834 412
- DE-A- 3 737 087

## Description

L'invention concerne un dispositif de commande de fonction comprenant au moins un sélecteur de fonctions, et destiné notamment à équiper la console d'un véhicule automobile.

Les véhicules sont équipés aujourd'hui d'un certain nombre de fonctions de confort et de distraction, tels que :
- autoradio, climatisation, téléphone, service télématique (information trafic, réservation cinéma/théâtre, météos, ...), navigation, accès Internet, courrier électronique, DVD etc ...

En général, ces fonctions sont proposées sous la forme d'une série de boîtiers électroniques (souvent selon la norme DIN) avec leur propre interface de commande, qui sont implantés en console centrale.

Du point de vue de l'ergonomie d'utilisation, cette solution permet de bien délimiter les fonctions en les regroupant par zones dans la console centrale.

Malheureusement, la multiplication des nouvelles fonctions et l'espace limité en console centrale impose une limite à ce genre de solution.

Par ailleurs, la multiplication des touches rend la compréhension difficile.

Une autre voie consiste à proposer des interfaces de commande multifonction avec les touches suivantes :
- touches de réglages ;
- touche de sélection ;
- touche de validation ;
- touche d'annulation ;
- touche d'accès au menu.

Une telle approche permet de réduire de manière très importante l'espace utilisé en console centrale, mais il impose des concessions importantes sur l'ergonomie, la compréhension des menus et la rapidité d'accès à la fonction que l'on souhaite régler.

Par ailleurs, dans beaucoup de cas, on est obligé de placer un écran d'interface de commande à côté des touches pour expliciter leur action en fonction du contexte.

Ceci est peu compatible avec l'ergonomie que l'on attend dans un véhicule automobile, une contrainte étant que la commande des fonctions doit distraire le moins possible l'attention du conducteur.

Il est également connu un sélecteur présentant des symboles identifiant le mode de fonctionnement d'un dispositif de commande entre un mode radio et un mode lecteur de cassette. Dans ce dispositif, la commutation du premier mode au second mode se fait par rotation du sélecteur en liaison avec une roue par l'intermédiaire d'un engrenage. Le mouvement de rotation du sélecteur visant à changer de mode est par la suite transmis aux disques supportant les symboles. Les disques sont en liaison respectivement par des engrenages. Ils entourent également les actionneurs commandant les fonctions représentées par les symboles correspondant des disques. Un tel dispositif est connu de EP 0 274 670. Toutefois, le sélecteur de ce dispositif ne comporte pas de symboles associés aux fonctions des actionneurs.

L'invention propose de remédier au moins partiellement aux inconvénients précités.

L'idée de base de la présente invention est de proposer des moyens de commande de fonction dont l'identification est réalisée par un symbole qui peut être changé en fonction du contexte.

L'invention concerne ainsi un dispositif de commande selon la revendication 1.

Au moins un sélecteur peut être rotatif.

Le dispositif peut présenter au moins un dispositif basculant, par exemple une manette de jeux, commandant plusieurs actionneurs.

Au moins un dit dispositif basculant et au moins un dit sélecteur rotatif sont avantageusement coaxiaux. Ceci est très avantageux du point de vue ergonomie.

Le dispositif peut présenter une molette coaxiale à au moins un dispositif basculant, dans la position de repos.

Selon une variante préférée, le dispositif présente au moins un élément de commande à la fois rotatif et basculant, de manière à commander, par rotation, le déplacement d'au moins un dit sélecteur, et dont le basculement commande plusieurs actionneurs.

Au moins un actionneur peut être disposé à l'aplomb d'un élément d'actionnement, par exemple une touche, commandable par au moins un doigt d'un utilisateur.

Au moins un symbole peut être disposé à l'aplomb d'un actionneur. Dans le cas où un élément d'actionnement est également disposé à l'aplomb de l'actionneur, il y a coïncidence dans l'espace entre l'aspect visuel et l'aspect manuel de la commande, ce qui est particulièrement ergonomique.

Au moins un sélecteur peut présenter une façade percée de lumières, le déplacement du sélecteur entraînant celui d'une pièce portant des symboles pour les positionner sélectivement en face des lumières.

Au moins un sélecteur peut présenter une surface non opaque, par exemple un film, présentant lesdits symboles, qui est entraînée par le déplacement du sélecteur et qui est rétro-éclairée dans des régions où on souhaite faire apparaître un symbole.

D'autres caractéristiques et avantages de l'invention apparaîtront mieux à l'aide de la description qui va suivre, donnée à titre d'exemple non limitatif, en liaison avec les dessins ci-annexés, dans lesquels :
- les figures 1 et 2 illustrent deux modes de réalisation de la présente invention ;
- la figure 3 représente un mode de réalisation de l'invention, avec sélecteur rotatif, dont les différentes positions sont illustrées aux figures 4a à 4c;
- les figures 5 et 6 représentent deux réalisations de l'invention, mettant en oeuvre un basculement et une rotation.

Le mode de réalisation de la figure 1 montre un dispositif selon l'invention, qui présente une façade 1 opaque présentant des ouvertures ou lumières 2 et 3 ainsi que des régions flexibles 4 et 5 destinés à commander par pression des actionneurs 14 et 15 tels que des interrupteurs.

La façade 1 recouvre un sélecteur 10 dont une région centrale cylindrique ou tronconique 11 vient recevoir l'ouverture centrale 8 de la façade 1. Le sélecteur 10 présente une couronne 12 qui présente un certain nombre de symboles 18, ici des pictogrammes, répartis sur son pourtour, de manière à venir se positionner en face des lumières 2 et 3 pour les diverses positions que le sélecteur 10 est susceptible de présenter. Lorsque la façade 1 est en appui sur le sélecteur 10, l'utilisateur peut, à l'aide de la région 11, faire tourner le sélecteur 10 pour le positionner selon les diverses positions possibles. Le pictogramme 18 qui apparaît à travers la lumière 2 correspond à la fonction de l'interrupteur 14, alors que le pictogramme qui apparaît à travers la lumière 3 correspond à la fonction de l'interrupteur 15. La rotation du sélecteur dans ses différentes positions induit une modification de la fonction des interrupteurs 14 et 15, en correspondance avec les pictogrammes. A cet effet, le sélecteur 10 présente, de manière connue, une fonction de programmation, par exemple informatique, de la fonction des interrupteurs 14 et 15. Alternativement, le sélecteur 10 peut entraîner en déplacement les interrupteurs, et dans ce cas, à chaque pictogramme, correspond un interrupteur.

Le mode de réalisation de la figure 2 montre un sélecteur 10 constitué par un bouton rotatif large et plat 25, qui est logé dans l'ouverture 8 et dont la face supérieure 26 est revêtue de symboles 19 qui sont rétro-éclairés par des diodes électro-luminescentes 20. Sur le dessin, on a montré quatre symboles 19 éclairés par quatre de ces diodes 20, et quatre interrupteurs 14, 15, 16, 17, actionnables par quatre zones flexibles ou quatre touches 4, 5, 6 et 7 de la façade 1. On utilise par exemple un film polycarbonate imprimé avec des icônes 18, qui ne sont pas visibles lorsqu'elles ne sont pas éclairées. De tels films sont largement utilisés pour la fabrication de fonds de tableau de bord, notamment pour des témoins d'alertes.

Dans le cadre de l'invention, il est bien entendu possible de mettre en oeuvre des sélecteurs linéaires sous forme de tirette.

Afin de profiter au maximum des possibilités de ce type de commande et pour avoir une ergonomie plus intuitive, on propose d'associer un sélecteur à une fonction principale.

Pour la console centrale d'un véhicule automobile, on peut par exemple identifier trois sélecteurs
- un sélecteur « audio » ;
- un sélecteur « climatisation » ;
- un sélecteur « communication ».

Pour chacun de ces sélecteurs, on trouvera ci-dessus différents exemples de modes de fonctionnement :
■ *Fonction Audio :*
   - mode CD ;
   - mode radio ;
   - mode option ;
   - mode éteint O ou « OFF » ;
■ *Fonction Climatisation :*
   - mode manuel
   - mode régulation automatique ;
   - mode éteint O ou « OFF » ;
■ *Fonction Communication :*
   - mode téléphone agenda ;
   - mode option
   - mode « OFF ».

Enfin par chacun des modes proposés, on associe plusieurs réglages, par exemple 4, en accès direct.

Pour limiter l'encombrement d'un tel système, on utilise préférentiellement le sélecteur à la fois en rotation, pour choisir le mode et en basculement suivant deux axes (vertical/horizontal) pour les touches de réglage. Par ailleurs, pour rendre cette commande plus compacte, une molette coaxiale peut être mise en oeuvre en sus du sélecteur pour des réglages supplémentaires (volume etc ...). Alternativement, la commande du sélecteur peut assurer la fonction de cette molette.

La figure 3 illustre un mode de réalisation de l'invention dans lequel le sélecteur est actionné en rotation par un bouton 30 rappelé par un ressort.

Pour sélectionner un mode (Radio, CD, Option, O) qui est repéré pour l'utilisateur par un index 35 lié au sélecteur 10, l'utilisateur appuie sur le bouton 30 (flèche F'), et le fait ensuite tourner (flèche F). En position RADIO (figure 4a), le réglage de volume est obtenu par la rotation du bouton 30 (non enfoncé).

Le changement de bande (AM/FM/OC) est obtenu par pression sur la touche T₃ en face du symbole « BANDE », les changements de fréquence (par sauts ou entre des fréquences mémorisées) sont obtenus par les touches de gauche T₁ (pour diminuer la fréquence) et de droite T₂ (pour augmenter la fréquence). La touche du bas T₄ sert à passer du mode manuel MAN au mode mémoire MEM, pour le choix des fréquences.

En position CD (figure 3 et 4b), le réglage du volume est obtenu par le bouton 30 (non enfoncé). Le changement de piste est obtenu par les touches T₁ et T₂ en face des pictogrammes correspondants. Enfin, le choix de mode de lecture (lecture normale, répétition, au hasard « random », ou échantillonnage des débuts de piste « scan ») est obtenu par la touche inférieure T₄.

En position éteint ou 0, (figure 4c), aucun pictogramme n'apparaît et les touches T₁ à T₄ sont inactives.

Dans une autre position « OPTION », les touches T₃ et T₄ peuvent servir à sélectionner une option (balance, grave, aigu, fonction « RDS » etc ...). Les touches T₁ et T₂ servent à valider ou à désactiver l'option.

La figure 5 représente un dispositif qui est commandé par une « manette de jeu » 40 qui combine des déplacements en rotation et en basculement.

En appuyant sur la manette 40 dans le sens de la flèche F', on débraye le sélecteur 10, et la rotation de la manette 40 permet de placer le sélecteur 10 selon un mode choisi. L'inclinaison de la manette dans le sens des flèches F₁, F₂ ... permet d'agir ensuite sur les actionneurs, tels que des interrupteurs 14 ... 17, du sélecteur 10.

Dans le mode de réalisation de la figure 6, la manette ou molette 60 présente uniquement la fonction de rotation permettant la sélection de mode du sélecteur 10. On agit sur les actionneurs (14 ... 17) par basculement d'une pièce annulaire 70 qui entoure la base 61 de la molette 60.

Dans le mode de réalisation des figures 5 et 6, les actionneurs sont avantageusement disposés à l'aplomb des symboles (18, 19). Dans le cas de la figure 5, c'est la position de la manette 40, dirigée (flèches F₁ et F₂) vers le pictogramme ou le symbole choisi qui commande l'actionneur (14 ... 17) correspondant à la fonction recherchée. Dans le cas de la figure 6, on peut agir sur l'actionneur en appuyant sur le pictogramme qui revêt la face supérieure de la pièce basculante 70. Dans l'un et l'autre cas, l'ergonomie est particulièrement bonne.

Les avantages de l'invention peuvent être énumérés de la manière suivante :
- on respecte le principe ergonomique qui consiste à avoir un mono bouton pour une fonction ;
- dans chaque contexte, les paramètres de base d'une fonction sont en accès direct. Exemple: si on écoute un « CD », le changement de piste ou le changement de disque peut s'effectuer par un appui direct sur une touche ;
- on propose les bonnes commandes dans un contexte donné. Exemple : si on écoute un « CD », le système ne propose pas de touches permettant de changer la bande de fréquence de la radio. L'utilisateur n'est pas perturbé par des touches inutiles ;
- l'utilisation du système est rendue intuitive grâce à une identification du paramètre directement sur la touche ;
- la réduction du nombre de boutons permet une augmentation de leur taille. On peut utiliser un tel tableau de commande avec des gants ;
- grâce à la technologie du poly-carbonate rétro-éclairé, on peut obtenir des effets de couleur sur les boutons. On peut d'ailleurs identifier un mode de réglage avec une couleur ;
- l'invention est compatible avec un écran éloigné de l'interface de commande ;
- lorsque les fonctions sont en position inactive « OFF », on peut avoir un mono-bouton complètement noir, d'où une discrétion du dispositif ;
- la simplification d'utilisation, la réduction du nombre de touches, la lisibilité du tableau, l'utilisation de couleur améliorent la sécurité d'utilisation d'une telle interface de commande.
- l'approche multifonction de chaque mono-bouton permet d'éviter les touches inutilisées sur les versions bas de gamme. Par ailleurs, l'utilisation de feuilles de poly-carbonate rétro-éclairées permet de conserver des options complètement secrètes tant qu'elles ne sont pas éclairées ;
- la personnalisation de l'interface de commande avec des symboles dans la bonne langue est rendue moins onéreuse grâce au poly-carbonate rétro-éclairé. En effet le poly-carbonate est obtenu par un procédé d'impression et il n'engendre pas un outillage spécifique cher, et qui permet facilement de disposer de différentes versions en différentes langues ;
- la simplicité des commandes ne nécessite pas l'ajout d'une touche d'aide contextuelle ;
- l'utilisation éventuelle de poly-carbonate rétro-éclairé permet de traiter simplement le problème de l'affichage de nuit ;
- le mode option éventuellement présent sur chaque mono-bouton permet d'intégrer facilement des nouvelles fonctionnalités (traitées par logiciel) ;
- toutes les touches de réglage peuvent être indiquées avec des icônes de même taille ;
- l'invention s'applique pour 1, 2, 3 ... mono-boutons.

## Revendications

1. Dispositif de commande de fonctions mettant en oeuvre un sélecteur (10) déplaçable entre au moins deux positions différentes de sélection **caractérisé en ce que** le dispositif de commande comporte :
- une pluralité d'actionneurs (14, 15, 16, 17) commandables par un utilisateur et dont au moins certains pilotent des fonctions différentes pour les positions différentes du sélecteur (10);
- le sélecteur (10) présentant des symboles (18, 19) pour afficher la fonction d'au moins certains desdits actionneurs pilotant des fonctions différentes, le déplacement des symboles étant lié à celui du sélecteur (10),
et **en ce que** le déplacement du sélecteur (10) dans les positions différentes de sélection induit une programmation de la fonction des actionneurs (14, 15, 16, 17) en correspondance avec la modification des symboles (18, 19).

2. Dispositif selon la revendication 1, **caractérisé en ce qu'**au moins un dit sélecteur est rotatif.

3. Dispositif selon une des revendications 1 ou 2, **caractérisé en ce qu'**il présente au moins un dispositif basculant (70) commandant plusieurs actionneurs.

4. Dispositif selon les revendications 2 et 3, **caractérisé en ce qu'**au moins un dit dispositif basculant (40, 70) et au moins un sélecteur rotatif (60) sont coaxiaux.

5. Dispositif selon une des revendications 3 ou 4, **caractérisé en ce que** le dispositif basculant (40, 70) est une manette de jeux.

6. Dispositif selon une des revendications 3 à 5, **caractérisé en ce qu'**il présente au moins une molette coaxiale à au moins un dispositif basculant.

7. Dispositif selon la revendication 2, **caractérisé en ce qu'**il présente au moins un élément de commande rotatif et basculant (40), dont la rotation déplace au moins un dit sélecteur (10) et dont le basculement commande plusieurs actionneurs (14... 17).

8. Dispositif selon une des revendications 1 ou 2, **caractérisé en ce qu'**au moins un actionneur (14... 17) est disposé à l'aplomb d'un élément d'actionnement (4, 5, 6, 7 T₁ ... T₄) commandable par au moins un doigt d'un utilisateur.

9. Dispositif selon la revendication 8, **caractérisé en ce qu'**au moins un dit élément d'actionnement est une touche d'actionnement (T₁ ... T₄).

10. Dispositif selon une des revendications précédentes **caractérisé en ce qu'**au moins un symbole (19) est disposé à l'aplomb d'un actionneur (14... 17).

11. Dispositif selon une des revendications précédentes, **caractérisé en ce qu'**au moins un sélecteur (10) présente une façade (1) percée de lumières (2, 3), le déplacement du sélecteur (10) entraînant celui d'une pièce (12) portant des symboles (18), pour les positionner sélectivement en face des lumières (2, 3).

12. Dispositif selon une des revendications précédentes, **caractérisé en ce qu'**au moins un sélecteur (10) présente une surface (26) non opaque présentant desdits symboles (19), cette surface étant entraînée par le déplacement du sélecteur (10) et étant rétro-éclairée (20) dans des régions où on souhaite faire apparaître un symbole (19).

## Claims

1. Function control device using a selector (10) that can be displaced between at least two different selection positions **characterised in that** the control device comprises:
- a plurality of actuators (14, 15, 16, 17) that can be controlled by a user and wherein at least some control different functions for the different positions of the selector (10);
- the selector (10) comprising symbols (18, 19) to display the function of at least some said actuators controlling different functions, the displacement of the symbols being associated with that of the selector (10), and **in that** the displacement of the selector (10) in the different selection positions induces a programming of the function of the actuators (14, 15, 16, 17) corresponding to the modification of the symbols (18, 19).

2. Device according to claim 1, **characterised in that** at least one said selector is rotary.

3. Device according to any of claims 1 or 2, **characterised in that** it comprises at least one tilting device (70) controlling several actuators.

4. Device according to claims 2 and 3, **characterised in that** at least one said tilting device (40, 70) and at least one rotary selector (60) are coaxial.

5. Device according to any of claims 3 or 4, **characterised in that** the tilting device (40, 70) is a joystick.

6. Device according to any of claims 3 to 5, **characterised in that** it comprises at least one wheel coaxial with at least one tilting device.

7. Device according to claim 2, **characterised in that** it comprises at least one rotary and tilting control component (40), wherein the rotation displaces at least one said selector (10) and wherein the tilting controls several actuators (14... 17).

8. Device according to any of claims 1 to 2, **characterised in that** at least one actuator (14... 17) is arranged plumb with a drive component (4, 5, 6, 7, T₁... T₄) that can be controlled using at least one of the user's fingers.

9. Device according to claim 8, **characterised in that** at least- one said drive component is a drive button (T₁... T₄).

10. Device according to any of the above claims **characterised in that** at least one symbol (19) is arranged plumb with an actuator (14... 17).

11. Device according to any of the above claims, **characterised in that** at least one selector (10) comprises a front (1) perforated with slots (2, 3), the displacement of the selector (10) driving that of a part (12) comprising symbols (18), to position them selectively opposite the lights (2, 3).

12. Device according to any of the above claims, **characterised in that** at least one selector (10) comprises a non-opaque area (26) comprising said symbols (19), said area being driven by the displacement of the selector (10) and being backlit (20) in the regions in which a symbol (19) is to be displayed.

## Patentansprüche

1. Funktionssteuereinrichtung, die einen Wähler (10) verwendet, der zwischen mindestens zwei unterschiedlichen Auswahlpositionen verschiebbar ist, **dadurch gekennzeichnet, dass** die Steuereinrichtung Folgendes umfasst:
- mehrere Stellglieder (14, 15, 16, 17), die von einem Bediener betätigt werden können und von denen zumindest manche unterschiedliche Funktionen für die unterschiedlichen Positionen des Wählers (10) steuern;
- den Wähler (10), der Symbole (18, 19) aufweist, um die Funktion von zumindest manchen der besagten Stellglieder, welche unterschiedliche Funktionen steuern, anzuzeigen, wobei die Verschiebung der Symbole mit jener des Wählers (10) verbunden ist;
und dadurch, dass die Verschiebung des Wählers (10) in die unterschiedlichen Auswahlpositionen eine Programmierung der Funktion der Stellglieder (14, 15, 16, 17) in Übereinstimmung mit der Abänderung der Symbole (18, 19) induziert.

2. Einrichtung nach Anspruch 1, **dadurch gekennzeichnet, dass** zumindest ein besagter Wähler drehend ist.

3. Einrichtung nach einem der Ansprüche 1 oder 2, **dadurch gekennzeichnet, dass** sie zumindest eine Kippvorrichtung (70) aufweist, die mehrere Stellglieder betätigt.

4. Einrichtung nach den Ansprüchen 2 und 3, **dadurch gekennzeichnet, dass** zumindest eine besagte Kippvorrichtung (40, 70) und zumindest ein Drehwähler (60) koaxial sind.

5. Einrichtung nach einem der Ansprüche 3 oder 4, **dadurch gekennzeichnet, dass** die Kippvorrichtung (40, 70) eine Spielkonsole ist.

6. Einrichtung nach einem der Ansprüche 3 bis 5, **dadurch gekennzeichnet, dass** sie zumindest ein koaxiales Rad aufweist, das zu zumindest einer Kippvorrichtung koaxial ist.

7. Einrichtung nach Anspruch 2, **dadurch gekennzeichnet, dass** sie zumindest ein dreh- und kippbares Steuerelement (40) aufweist, dessen kreisförmige Bewegung zumindest einen besagten Wähler (10) verschiebt und dessen Kippbewegung mehrere Stellglieder (14...17) betätigt.

8. Einrichtung nach einem der Ansprüche 1 oder 2, **dadurch gekennzeichnet, dass** zumindest ein Stellglied (14...17) im Lot eines Betätigungselements (4, 5, 6, 7, T₁...T₄), das mit zumindest einem Finger eines Bedieners steuerbar ist, angeordnet ist.

9. Einrichtung nach Anspruch 8, **dadurch gekennzeichnet, dass** zumindest ein besagtes Betätigungselement eine Betätigungstaste (T₁...T₄) ist.

10. Einrichtung nach einem der vorhergehenden Ansprüche, **dadurch gekennzeichnet, dass** zumindest ein Symbol (19) im Lot eines Stellglieds (14...17) angeordnet ist.

11. Einrichtung nach einem der vorhergehenden Ansprüche, **dadurch gekennzeichnet, dass** zumindest ein Wähler. (10) eine Blende (1) mit Lichtöffnungen (2, 3) aufweist, wobei die Verschiebung des Wählers (10) die Verschiebung eines Symbole (18) tragenden Teils (12) mit sich bringt, um diese gezielt gegenüber den Lichtern (2, 3) zu platzieren.

12. Einrichtung nach einem der vorhergehenden Ansprüche, **dadurch gekennzeichnet, dass** zumindest ein Wähler (10) eine nicht opake, die besagten Symbole (19) aufweisende Oberfläche (26) aufweist, wobei diese Oberfläche von der Verschiebung des Wählers (10) angetrieben wird und in Bereichen, wo ein Symbol (19) erscheinen soll, hinterleuchtet wird.
